# EUROPÄISCHE PATENTSCHRIFT

(11) **EP 0 031 079 B1**
(45) Veröffentlichungstag und Bekanntmachung des Hinweises auf die Patenterteilung: **05.01.1983**
(21) Anmeldenummer: 80107778.5
(22) Anmeldetag: 10.12.1980
(51) Int. Cl.: G03D 15/06, B05C 21/00

(54) **Vorrichtung und Verfahren zum vollautomatischen Lackieren von bandförmigen Materialien**
Device and method for automatically varnishing band-shaped materials
Dispositif et procédé pour laquer automatiquement des matériaux en rubans

(30) Priorität: 21.12.1979 DE 2951802
(43) Veröffentlichungstag der Anmeldung: 01.07.1981
(73) Patentinhaber: Agfa-Gevaert AG, 51373 Leverkusen (DE)
(72) Erfinder: Brück, Herbert, D-5090 Leverkusen (DE); Steinbüchel, Günter H., D-5090 Leverkusen (DE); Hofmann, Hans, Dipl.-Ing., D-5000 Köln 80 (DE); Busch, Josef, Dipl.-Ing., D-5060 Bergisch Gladbach (DE); Hoffacker, Franz, Dipl.-Ing., D-4018 Langenfeld (DE)

## Beschreibung

Die Erfindung beinhaltet eine Vorrichtung und ein Verfahren zum Lackieren von bandförmigen Materialien, insbesondere von photographischen Film- oder Papieroberflächen, wobei die Vorrichtung aus mindestens einer Abwickeleinrichtung, einer Druckeinrichtung, einer Trockeneinrichtung und mindestens einer Aufwickeleinrichtung besteht.

Es ist bekannt bandförmige Materialien mit einer Schutzschicht zum Schutz der Oberfläche zu versehen. Derartige Schutzschichten können durch verschiedene Verfahren aufgebracht werden, so zum Beispiel durch Aufgießen, Aufsprühen, Aufdrucken oder durch Auftragen. Nach dem Aufbringen der Schutzschicht auf ein bandförmiges Material muß die Schutzschicht völlig getrocknet werden, um beim Aufwickeln nicht mit den nächsten Windungen des Wickels zu verkleben. Zum Trocknen der Schutzschichten können erwärmte Luft, Strahlungswärme, wie Infrarotstrahlung oder auch geheizte Trommeln verwendet werden, über die das beschichtete Band mit der Rückseite geführt wird.

Die Zeit für die Trocknung dieser Schutzschichten ist verhältnismäßig lang, da das Lösungsmittel in der Schutzschicht restlos verdampft werden muß. Es sind auch Lacke, die zum Beispiel aus Acrylsäure, Methacrylsäure oder aus Vinylpolymeren bestehen bekannt, die mittels Ultraviolett-strahlung zum Aushärten durch Polymerisation gebracht werden können. Diese Lacke erlauben wesentlich kürzere Trocknungs- bzw. Aushärtezeiten zwischen dem Aufbringen des Lackes und der Aufwicklung des mit dem Schutzlack versehenen Bandes.

Die zur Aufbringung eines Schutzlackes auf bandförmige Materialien bekannten Verfahren und Vorrichtungen haben den Nachteil, daß die Bänder zumindest beim ersten Einlegen in eine Lackiervorrichtung eingefädelt werden müssen, es sei denn, die Vorrichtung ist mit einem erheblichen technischen Aufwand mit komplizierten Einrichtungen versehen, die das Führen des Bandes durch die gesamte Vorrichtung von der Abwicklung bis zur Aufwicklung ermöglichen.

Es ist auch bekannt das Einfädeln jedes einzelnen Bandes dadurch zu vermeiden, daß nach Einfädeln des ersten Bandes jeweils an das Ende des Bandes einer Rolle der Anfang des Bandes der nächsten Rolle angeklebt wird. Hierzu muß die Vorrichtung angehalten werden, um die Klebestelle auszuführen oder die Vorrichtung muß zwischen der Abwicklungseinrichtung und der Antrageeinrichtung mit einem Band-Vorratsspeicher versehen sein, aus dem die Vorrichtung während des Klebevorganges gespeist wird. Für schnellaufende Bänder muß eine Speichereinrichtung entsprechend groß ausgeführt werden, um die Zeit zu gewinnen, die für das Ankleben nötig ist. Eine derartige Klebeeinrichtung mit einem Bandvorrat ist aus der US-A-3024 157 bekannt.

Alle bekannten Vorrichtungen besitzen meist einen oder auch mehrere der folgenden Nachteile, wie
- zeitraubende Einfädelung mit längerem Stillstand der Vorrichtung, wobei dadurch Verluste an Bandmaterial entstehen, daß das Band nicht von Anfang an beschichtet werden kann,
- technischer und finanzieller Aufwand für Materialspeicher, vor allem bei schnellaufenden Maschinen,
- großer Aufwand für automatische Anklebevorrichtungen,
- Herausschneiden der Klebestellen mit entsprechenden Verlusten vor der Aufrollung der Bänder, um die Rollen wieder zu vereinzeln.

Obwohl für eine automatisch arbeitende, preisgünstig herstellbare und wirtschaftlich arbeitende Vorrichtung zur Lackierung von bandförmigen Materialien ein erhebliches Bedürfnis besteht, ist es bisher noch nicht gelungen, eine derartige Vorrichtung zu schaffen. Von besonderer Bedeutung ist eine solche Vorrichtung beispielsweise für die beidseitige Beschichtung von Filmoberflächen mit einem Schutzlack oder die Lackierung von Colorbildern nach ihrer Fertigstellung in der Entwicklungsanstalt, um die mechanisch empfindlichen Oberflächen gegen Kratzer unempfindlich zu machen oder auch die Emulsionsschichten der Colorbilder vor Fett und Feuchte, wie sie durch Fingerabdrücke entsteht, oder vor Flüssigkeiten wie Kaffee, Tinte oder auch Nagellackentferner, die im Haushalt auf die Oberfläche kommen können, zu schützen.

Der Erfindung liegt die Aufgabe zugrunde ein Verfahren und eine Vorrichtung zu finden, die es ermöglicht mit einem Minimum an Stillstandszeit der Vorrichtung von Rollen bandförmige Materialien in die Vorrichtung einzuführen, mit hoher Geschwindigkeit zu beschichten zu trocknen und zu Rollen aufzuwickeln.

Erfindungsgemäß wird die Aufgabe dadurch gelöst, daß die Abwickeleinrichtung mit einer Schnellaufsteckeinrichtung für Rollen mit bandförmigem Material versehen ist, daß eine Druckwalze und eine Gegendruckwalse der Antrageinrichtung so ausgebildet sind, daß zum manuellen Einführen des bandförmigen Materials zwischen den Walzen ein Spalt gebildet ist und nach Passieren des Bandanfangs die Walzen gegeneinander gepreßt werden, worauf Sie das bandförmige Material zentrierend durch die Trockeneinrichtung und durch eine Leiteinrichtung schieben und daß die Aufwickeleinrichtung mit mindestens einer Fangspule versehen ist, die das bandförmige Material fängt und aufwickelt.

Gegenstand der Erfindung ist auch ein Verfahren, welches die Aufgabe zum schnellen vollautomatischen Lackieren von bandförmigen Materialien, insbesondere von photographischen Filmen und Papieren dadurch löst, daß der Anfang des bandförmigen Materials in eine Auftrageeinrichtung für Lacke mit einer Druckwalze und einer Gegendruckwalze eingelegt wird, wobei zum manuellen Einführen des bandförmigen Materials zwischen den Walzen ein Spalt gebildet ist und nach Passieren des Bandanfanges die Walzen gegeneinander gepreßt werden, worauf sie das bandförmige Material erfassen und zentrierend durch eine mit Ultraviolettstrahlern versehene Trockenvorrichtung zur Trocknung bzw. Aushärtung des Lackes führen und weiter durch Leitbleche über eine Leitwalze einer Bandfangspule zuführen, die das Band fängt und zu einer Rolle aufwickelt.

Überraschenderweise ist es mit diesem einfachen Verfahren und der einfachen Vorrichtung möglich, bandförmige Materialien schnell und ohne Schwierigkeiten in die Vorrichtung einzulegen. Die Auftrageeinrichtung übernimmt den Bandanfang, führt diesen durch die Vorrichtung bis zur Aufwickeleinrichtung zum automatischen Anwickeln und Aufwickeln. Das bandförmige Material wird während des schnellen Durchlaufens durch die Vorrichtung in der Auftrageeinrichtung mit Lack versehen und in einer Trockeneinrichtung getrocknet.

Vorteilhafterweise. besitzt die Vorrichtung zum verlustlosen Lackieren des bandförmigen Materiales eine Abfragevorrichtung unmittelbar hinter der Auftrageeinrichtung, die veranlaßt, daß die Gegendruckwalze an die Druckwalze angepreßt wird, wenn der Anfang des bandförmigen Materials die Auftrageeinrichtung gerade passiert hat.

Durch diese Einrichtung ist ein leichtes Einschieben des Bandanfanges möglich und die Lackierung sowie der Transport des Bandes erfolgt sofort, wenn die Anfangskante des Bandes die Abfrageeinrichtung, zum Beispiel eine Photozelle mit Sender und Empfänger, erreicnt hat.

Die Zentrierung und Förderung des Bandes erfolgt in einfacher Weise dadurch, daß die Gegendruckwalze in zwei einzeln beweglichen Schenkeln gelagert ist und an den Schenkeln Federn vorgesehen sind, die die Gegendruckwalze and die Druckwalze anpressen und daß ein Hubmagnet vorgesehen und von der Abfrageeinrichtung ansteuerbar ist, der die Walzen zum Einführen des Bandes auseinanderhält.

Diese vorteilhafte Einrichtung gestattet es, das bandförmige Material ohne Berührung der beschichteten Oberfläche und der Bandkanten durch die Trockenstrecke bis zur Zentrierspule am Ende der Trockenstrecke zu schieben. Da sich das bandförmige Material nach dem Antrag des Lackes etwa rollt, ist es in sich steif. Eine Richtungsänderung beim Einlaufen in die Auftrageeinrichtung wird durch die spezielle Lagerung der Gegendruckwalze an einzelnen, frei beweglichen, mit je einer Feder die Walze anpressenden Schenkeln selbsttätig korrigiert. Dieses sich selbst regelnde System ist erstaunlich stabil und führt das bandförmige Material frei bis zu einem Meter weit mit Abweichungen von weniger als 2 mm.

Gemäß einer besonders vorteilhaften Ausführungsform der Erfindung werden zur Trocknung und Aushärtung des Lakkes Ultraviolettstrahler, die in einem Strahlergehäuse über einem Trockenblech, auf dem das bandförmige Material geschoben wird, angeordnet sind, verwendet, wobei je nach Geschwindigkeit des bandförmigen Materials ein Strahlenschutzblech (Shutter) mehr oder weniger zwischen das bandförmige Material und die Strahler geschwenkt und bei Stillstand die Strahlung vom bandförmigen Material vollständig abgehalten wird.

Es hat sich als vorteilhaft erwiesen, als Schutzschicht für die bandförmigen Materialien Lacke zu verwenden, die mittels Ultraviolettbestrahlung durch Polymerisation aushärten. Die Menge der auf zum Beispiel ein photographisches Material naß aufgetragenen Beschichtungsmasse liegt im allgemeinen im Bereich zwischen 2 und 20 cm³ pro m² Oberfläche bei Viskositäten von 0,025-1,0 Pa.s.

Als Strahlungsquellen, mit denen die aufgetragenen Schutzschichten gehärtet werden, können künstliche Strahler, deren Emission im Bereich von 250 bis 500 nm liegt, verwendet werden. Vorteilhaft sind als Ultraviolettstrahler Quecksilberdampf-, Xenon- und Wolframlampen, insbesondere Quecksilberhochdrucklampen.

Es hat sich gezeigt, daß sich derartige Schutzschichten durch die Bestrahlung in Bruchteilen von Sekunden aushärten lassen, so daß sich die Vorrichtung mit hoher Geschwindigkeit rationell betreiben läßt.

Eine besondere Ausführungsform der Vorrichtung zeichnet sich dadurch aus, daß hinter der Trockeneinrichtung Leitbleche zur Zuführung des bandförmigen Materials zu einer Zentrierwalze angeordnet sind und daß die Zentrierwalze gleichzeitig als Gegenwalze für ein Druckwerk für einen Rückseitendruck auf der nicht lackierten Seite des bandförmigen Materials dienlich ist.

Von Vorteil zeigte sich eine Aufwickeleinrichtung zum Aufwickeln des bandförmigen Materials, die sich dadurch auszeichnet, daß eine Fangspule vorgesehen ist und daß die Fangspule auf den Innenseiten der Flansche mit radial nach außen angeordneten Fangfedern versehen ist, die, zur selbsttätigen Ergreifung und Führung des bandförmigen Materials um den Kern der Fangspule herum, radial zum Zentrum der Fangspule hin weiter zur Bandmitte vorstehen.

Durch die Verwendung der an sich bekannten Fangspulen in einer speziellen Ausführungsform wird ein sicheres Fangen des Bandanfanges erreicht und das von der Auftrageeinrichtung durch die Vorrichtung geschobene Band auf einen Wickelkern geführt und aufgewickelt.

Eine besonders rationell arbeitende Vorrichtung wird dadurch erhalten, daß die Aufwickeleinrichtung mit zwei Fangspulen zur Aufwicklung des bandförmigen Materials versehen ist und daß die Fa,ngspulen alternierend wechselseitig mittels einer Wechseleinrichtung in eine Aufwickelposition und in eine Entnahmeposition verfahrbar sind.

So kann eine Bedienungsperson während dem Lackiervorgang die bereits lackierte Rolle in der Entnahmeposition abnehmen, wenn die nächste Rolle in der Aufwickelposition gewickelt wird. Die Wechseleinrichtung kann bekannteraweise aus einem Drehkranz bestehen oder aus einer Hubeinrichtung, die gesteuert durch das Rollenende jeweils die leere Fangspule in die Aufwickelposition bringt.

Die Fangspulen werden gesondert durch Elektromotore über Friktionen angetrieben, die ihrerseits je nach gewünschter Wickelhärte der Rollen einstellbar sind. Noch rationeller arbeitet die Vorrichtung, wenn auch 2 Abwickeleinrichtungen vorhanden sind, die fest angeordnet sein können und wobei die zu beschichtenden Bänder alternierend einmal von der einen und dann von der anderen Abwickelvorrichtung über eine Umlenkwalze der Auftrageeinrichtung zugeführt werden. Die Abwickelvorrichtungen bedürfen keines Antriebes, sondern lediglich einfacher bekannten Bremseinrichtungen.

Mit der Anordnung von zwei Abwicklungen und zwei Aufwickeleinrichtungen läßt sich ein fast kontinuierlicher Betrieb der Vorrichtung durchführen, wobei das Einführen des nächsten Bandes sofort erfolgen kann, wenn das vorhergehende Band mit seinem Ende die Aufwickeleinrichtung erreicht hat.

Eine Verwendungsmöglichkeit der Vorrichtung zur Lackierung von bandförmigen Materialien verschiedener Breiten läßt sich überraschend einfach dadurch erreichen, daß die Flanschen der Leitwalze der Zentrierwalze und der Fangspule von der Mitte aus nach beiden Seiten in der Breite verstellbar sind.

Zur Lackierung von bereits mit Bildern versehenen Photopapieren in Rollen kann eine Vorrichtung mit der Breitenverstellung zum Beispiel die üblichen Formate 7,6 cm, 8,9 cm, 10,2 cm, 12,7 cm ohne wesentlichen Zeitverlust in beliebiger Reihenfolge verarbeiten. Es ist auch möglich eine Vorrichtung zu konstruieren die für alle vorkommenden Breiten ausgelegt ist. Die Formateinstellung kann für bestimmte, gewünschte Bandbreiten so ausgeführt sein, daß die Flanschen bei jedem Format einrasten, zum Beispiel mit einer Kugelrasteinrichtung. Für beliebig auftretende Bandbreiten können die Flanschen auf den gewünschten Abstand kontinuierlich eingestellt und durch eine Schraube in der Position auf der Achse gesichert werden.

Es ist auch vorteilhaft, die Vorrichtung so auszubilden, daß die Geschwindigkeit der Lackierung in weiten Grenzen durch Änderung der Geschwindigkeit der Antrageeinrichtung wählbar ist, wobei die Abwicklungseinrichtung durch eine Friktion bremsbar und die Aufwickeleinrichtung mit einem friktionierten eigenen Antrieb versehen ist.

Durch diese Ausbildung der Vorrichtung wird erreicht, daß nur durch Verändern der Drehzahl der Antrageeinrichtung die Geschwindigkeit der Lackierung in weiten Grenzen wählbar ist, wobei die Dicke der angetragenen Schicht bei allen Geschwindigkeiten konstant bleibt. Wenn erforderlich kann so auch in einfacher Weise zum Einlegen eines neuen bandförmigen Materials die Geschwindigkeit vermindert werden, ohne daß eine Änderung der Schichtdicke der Lackierung erfolgt.

Die beschriebene Vorrichtung und das Verfahren zeigen erstmals eine Möglichkeit bandförmige Materialien mit hohen Geschwindigkeiten mit einer Schutzschicht zu versehen, wobei die beschriebenen einzelnen Maßnahmen, wie automatisches Einfädeln, doppelte Ausführung der Ab- und Aufwicklung und die Auftrageeinrichtung als gleichzeitiger Antrieb für das bandförmige zu lackierende Material ein Minimum an Stillstandszeiten der Vorrichtung ermöglichen.

Weitere Vorteile, Merkmale und Anwendungsmöglichkeiten sind in folgender Beschreibung in Verbindung mit beiliegenden Zeichnungen zu ersehen. Es zeigt :
Figur 1 eine Vorderansicht der Vorrichtung in einer Ausführung mit einer Auf- und Abwicklung,
Figur 2 eine Breitenverstelleinrichtung für die Leitwalze, Zentrierwalze und Fangspule,
Figur 3 eine Vorderansicht der Vorrichtung mit je zwei Auf- und Abwicklungen.

In Figur 1 ist eine Vorderansicht der Vorrichtung in einer einfachen Ausführungsform dargestellt. Eine mit einer Schutzschicht zu versehende Rolle bandförmigen Materials 1 wird auf eine Schnellaufsteckvorrichtung 6 aufgeschoben und gesichert. Schnellaufsteckvorrichtungen sind bekannte Bauelemente, wie zum Beispiel eine Achse mit einem etwas geringeren Durchmesser als dem einer Hülse einer Rolle mit bandförmigem Material. Nach dem Aufstecken der Hülse wird der Durchmesser durch in die Achse eingebaute Spreizglieder, durch Preßluft oder dergleichen aufgedehnt, so daß die Hülse fest auf der Achse sitzt. Die Achse ist drehbar gelagert und wird durch eine Bremse bekannter Art gebremst, so daß das bandförmige Material nicht weiter abläuft, wenn die Bandgeschwindigkeit reduziert wird. Zur Einführung des Bandes 1 von der Rolle in eine Auftrageeinrichtung 3 ist eine Umlenkwalze und eine Leitwalze 7 vor der Auftrageeinrichtung 3 angeordnet. Eine Leitwalze 7 ist in Figur 2 dargestellt. An einem Träger 35 ist eine feststehende Welle 36 angebracht auf der sich eine rohrförmiger Körper 34 auf Kugellagern 37 frei drehen kann. Auf der zylindrischen Oberfläche des rohrförmigen Körpers 34 sind zwei Flanschenscheiben 33 von der Mitte 11 aus nach beiden Seiten axial verschiebbar aufgeschoben, so daß der Abstand b der Flanschen 33 jeder beliebigen Breite des bandförmigen Materials oder des Bandes 1 angepaßt werden kann. Die Flanschen können durch Mittel zum Beispiel Schrauben 41 auf dem rohrförmigen Körper 34 in beliebigem Abstand b befestigt werden. Bei häufig wiederkehrenden Breiten b des Bandes 1 wird der rohrförmige Körper 34 in den den Breiten b entsprechenden Abständen mit umlaufenden Nuten 40 versehen, in welche in den Flanschen 33 lagernde Kugeln 39 durch Federn 38 eingedrückt werden und die Flansche 33 in den vorbestimmten Abständen b arretieren. Die Auftrageeinrichtung 3 (Figure 1) besteht aus einer Schöpfwalze 8, einer Übertragwalze 9 und einer Antragwalze 10. Die Schöpfwalze 8 dreht sich durch den Lack, überträgt diesen auf die Übertragwalze 9, die ihrerseits rasterartige Vertiefungen besitzt, die den Lack aufnehmen und auf das bandförmige Material 1 auftragen. Die Antragwalze ist mit einem Antrieb versehen, üblicherweise mit einem Elektromotor, der in weiten Grenzen in seiner Geschwindigkeit regelbar ist. Mittels zweier Zahnräder wird eine Gegendruckwalze 11 von der Antragewalze 10 angetrieben. Die Gegendruckwalze 11 ist beidseitig in je einem um Drehpunkte D drehbaren Schenkel 12 gelagert. Jeder Schenkel 12 ist für sich gelagert, wodurch eine Zentrierung des Laufes des bandförmigen Materials 1 erreicht wird. Am hinteren Ende der Schenkel 12 greifen zwei Federn 13 an, die die Gegendruckwalze 11 in Richtung Antragwalze 10 pressen, wobei das zwischen den beiden Walzen 10, 11 befindliche bandförmige Material 1 gegen die Antragewalze 10 gepreßt wird und den Lack übernimmt. Zum Einlegen des bandförmigen Materials in die Antrageeinrichtung werden die Federn 13 durch einen Hubmagneten 14 entlastet, so daß die Gegendruckwalze 11 von der Antragwalze 10 abschwenkt. Diese Abschwenkbewegung besitzt jedoch nur eine kleine Strecke von beispielsweise 1 mm, so daß die Zahnräder zum Antrieb von Antragwalze 10 und Gegendruckwalze 11 im Eingriff bleiben, jedoch die Walzen 10, 11 so weit auseinanderstehen, daß eine Verschmutzung der Gegendruckwalze ausgeschlossen ist. Vor und hinter den Walzen 10, 11 ist je eine Abfrageeinrichtung 15 angeordnet, zum Beispiel Kontaktschalter oder Photozellen und Empfänger, die den Hubmagneten 14 zur Entlastung der Federn 13 steuern. Erreicht das bandförmige Material 1 mit seinem Anfang die Abfrageeinrichtung 15 in Laufrichtung hinter den Walzen 10 und 11, so spannt der Hubmagnet 14 die Federn 13, so daß die Walzen 10, 11 zum Auftragen des Lackes auf das bandförmige Material 1 zusammengepreßt werden. Erreicht das Ende des bandförmigen Materials 1 die in Laufrichtung vor den Walzen 10, 11 angeordnete Abfrageeinrichtung, so werden die Walzen 10, 11 voneinander entfernt. Durch die dichte Anordnung der Abfrageeinrichtungen 15 an den Walzen 10, 11 werden nur wenige Zentimeter des bandförmigen Materials 1 am Anfang und Ende nicht lackiert.

Von der Auftrageeinrichtung 3 wird das beschichtete bandförmige Material über ein Trockenblech 18 durch eine Trockeneinrichtung 4 geschoben. Die Trockeneinrichtung 4 besteht aus einem über dem Trockenblech 18 angebrachten Strahlergehäuse 19, in welchem mindestens ein Ultraviolettstrahler 20 angebracht ist. Die Anzahl der Strahler 20 richtet sich nach der gewünschten Trockenzeit, die von der Schichtdicke des Lackes und der Beschichtungsgeschwindigkeit abhängig ist. Zur Erreichung von Bandgeschwindigkeiten von beispielsweise 50, 100 oder mehr Metern pro Minute sind mehrere Hochleistungsstrahler 20 erforderlich, die außer der Strahlung auch eine starke Hitzeentwicklung besitzen. Es ist daher eine Belüftung 21 zur Kühlung der Strahler vorgesehen. Ein Strahlenschutzblech 22 (Shutter) ist unter den Strahlern 20 angeordnet und gibt die Strahlung je nach Geschwindigkeit des bandförmigen Materials 1 mehr oder weniger frei. Bei einem eventuellen Stillstand des Bandes deckt das Strahlenschutzblech 22 das Band völlig ab, um das Band vor Schäden durch Ultraviolett-Strahlung oder Hitze zu schützen.

Das so getrocknete Band 1 erreicht die Leitbleche 23, die es zu einer Zentrierwalze 24 leiten. Die Zentrierwalze 24 besitzt beidseitig von der Walzenmitte aus in Achsrichtung verschiebbare Flanschen (wie in Figur 2 beschrieben), wobei diese etwas breiter als die jeweilige Bandbreite b eingestellt werden können. Die Aufwickeleinrichtung 5 besitzt hinter der Zentrierwalze 24 eine Bandfangspule 27. Die Bandfangspule 27 ist ebenso wie die Zentrierwalze mit verschiebbaren Flanschen versehen und läßt sich auf die gewünschte Bandbreite b einstellen. Die Breitenverstelleinrichtung für die Spule 27 ist ebenso ausgeführt wie die der in Figur 2 beschriebenen Leitwalze 7. In Figur 1 ist die Bandfangspule 27 ohne den vorderen Flanschen dargestellt. Auf dem Umfang der Bandfangspule 27 sind mindestens 3 federnde Streifen aus Blech oder Kunststoff als Fangfedern 28 radial nach außen angebracht. Diese Fangfedern 28 sind so ausgebildet, daß der Abstand b zwischen den Flanschen nach der Achse zu geringer wird, d.h., daß die Fangfedern 28 am äußeren Durchmesser weniger aus dem Flanschen nach innen heraustreten als am inneren Durchmesser. Die Fangfedern 28 bestehen aus Streifen, die in der Wandung der Flansche federnd gelagert sind. Die Fangspule 27 wird durch einen Elektromotor über eine Rutschkupplung unabhängig von der Auftrageeinrichtung (nicht dargestellt) so angetrieben, daß das bandförmige Material bei der größten vorgesehenen Bandgeschwindigkeit noch sicher gefangen und gewickelt wird. Es ist auch möglich den Wickelmotor für verschiedene Wickelaufgaben durch Stufenschalter oder kontinuierliche Drehzahlverstellung oder -regelung anzupassen, wenn die Lackierung mit sehr unterschiedlichen Geschwindigkeiten erfolgt.

Oft ist es erwünscht, die Rückseite des bandförmigen Materials 1 mit einem Rückseitendruck, wie Firmenbezeichnung, Bildzahlen, Meterzahlen oder dergleichen zu versehen. Hierzu kann die Zentrierwalze 24 als Andruckrolle für ein Druckwerk 25 verwendet werden. Derartige Druckwerke sind in vielfältiger Ausführung für jeden denkbaren Zweck käuflich erhältlich und werden daher nicht näher beschrieben. Ein derartiges Druckwerk kann durch ein Photozellenpaar 26 so gesteuert werden, daß die in Laufrichtung des Bandes hintere Photozelle 26' das Druckwerk einschaltet, wenn das Band 1 mit seinem Anfang in den Lichtstrahl eintritt und das Druckwerk wieder ausgeschaltet wird, wenn das Bandende den Lichtstrahl der vor dem Druckwerk liegenden Photozelle 26 frei gibt. Statt der Photozellen können auch andere Abfrageeinrichtungen, wie Mikroschalter oder Luftdüsen verwendet werden. In Figur 3 ist eine Vorrichtung zum Lackieren von bandförmigen Materialien 1 dargestellt, die sich durch besonders kurze Stillstandszeiten auszeichnet. Die Vorrichtung besitzt eine Abwickeleinrichtung 2' mit zwei Abrollungen für das Band 1. Während von der Rolle 1 Band in die Vorrichtung zum Lackieren abgespult wird, kann bereits auf die Abwicklungseinrichtung 2' eine Bandrolle aufgelegt werden. Auch die Aufwickeleinrichtung 5' besitzt zwei Fangspulen 27, 27'. Ist das Band einer Rolle durchgelaufen und auf zum Beispiel die Fangspule 27 aufgewickelt, so wird durch eine der oben beschriebenen Abfrageeinrichtung 15, 26 eine Hubeinrichtung 42 betätigt, die die Fangspule 27 anhebt und eine leere Fangspule 27' an deren Stelle bringt. Während des Lackiervorganges kann das bereits lackierte Bandmaterial abgenommen werden und eine Spule mit zu lackierendem Bandmaterial auf die Abwickeleinrichtung 6' aufgeschoben werden. Zur Bedienung der Vorrichtung ist so höchstens eine Person nötig.

Der Arbeitsgang läuft folgendermaßen ab :

Die Rolle mit unlackiertem bandförmigem Material 1 wird auf die Schnellaufsteckeinrichtung 6 aufgeschoben, gesichert und der Bandanfang um die Walzen 7 in die Auftrageeinrichtung 3 eingeschoben. Die Photozelle 15 schaltet die Auftrageeinrichtung 3 ein, die das bandförmige Material 1 durch die Trockeneinrichtung 4 über die Zentrierwalze 24 zur Fangspule schiebt. Die Fangspule erfaßt das Band 1 und wickelt es auf. Die Lackierung erfolgt automatisch solange, bis das Band auf der Abwikkeleinrichtung abgelaufen ist. Nach Figur 1 wird die lackierte Rolle aus der Aufwickeleinrichtung 5 genommen, eine nächste Rolle unlackierten Bandes 1 auf die Abwickeleinrichtung gebracht und der Anfang des Bandes zur Auftrageinrichtung geführt. Bei dieser Arbeitsweise ist eine kurze Stillstandszeit zum Wechseln der Rollen erforderlich.

Nach Figur 3 entfällt diese kurze Stillstandszeit fast völlig, da direkt nach Ablauf der ersten Rolle der Anfang des Bandes der nächsten Rolle zugeführt werden kann und die leere zweite Fangspule nach einer Sekunde in Bereitschaft steht. Das Aufstecken und Abnehmen der Rolle erfolgt während des Lackiervorganges. Bei dieser besonders vorteilhaften Vorrichtung ist es möglich, daß eine Person mehrere Vorrichtungen bedient oder zum Beispiel die lackierten Rollen weiter verarbeitet.

## Patentansprüche

1. Vorrichtung zum vollautomatischen Lackieren von bandförmigen Materialien, insbesondere von photo graphischen Film- oder Papieroberflächen, bestehend aus mindestens einer Abwickeleinrichtung, einer Druckeinrichtung, einer Trockeneinrichtung und mindestens einer Aufwickeleinrichtung, dadurch gekennzeichnet, daß die Abwickeleinrichtung (2) mit einer Schnellaufsteckeinrichtung (6) für Rollen mit bandförmigen Material (1) versehen ist, daß eine Druckwalze (10) und eine Gegendruckwalze (11) der Auftrageeinrichtung (3) so ausgebildet sind, daß zum manuellen Einführen des bandförmigen Materials (1) zwischen den Walzen (10, 11) ein Spalt gebildet ist und nach Passieren des Bandanfangs die Walzen (10, 11) gegeneinander gepreßt werden, worauf sie das bandförmige Material (1) zentrierend durch dieTrockeneinrichtung (4) und durch eine Leiteinrichtung (23) schieben und daß die Aufwickeleinrichtung (5) mit mindestens einer Fangspule (27) versehen ist, die das bandförmige Material (1) fängt und aufwickelt.

2. Vorrichtung nach Anspruch 1, dadurch gekennzeichnet, daß zum verlustlosen Lackieren des bandförmigen Materials (1) eine Abfrageeinrichtung (15) unmittelbar hinter der Auftrageeinrichtung (3) angebracht ist, die veranlaßt, daß die Gegendruckwalze (11) an die Druckwalze (10) angepreßt wird, wenn der Anfang des bandförmigen Materials (1) die Auftrageeinrichtung (3) gerade passiert hat.

3. Vorrichtung nach Anspruch 1, dadurch gekennzeichnet, daß zur Zentrierung und Förderung des bandförmigen Materials (1) die Gegendruckwalze (11) der Auftrageeinrichtung (3) in zwei einzeln beweglichen Schenkeln (12) gelagert ist und an den Schenkeln (12) Federn (13) vorgesehen sind, die die Gegendruckwalze (11) an die Druckwalze (10) anpressen und daß ein Hubmagnet (14) vorgesehen ist und von der Abfrageeinrichtung (15) ansteuerbar ist, der die Walzen (10, 11) zum Einführen des bandförmigen Materials (1) auseinanderhält.

4. Vorrichtung nach Anspruch 1, dadurch gekennzeichnet, daß zur Trocknung und Aushärtung des Lackes Ultraviolettstrahler (20) in einem Strahlergehäuse (19) über einem Trockenblech (18), auf dem das bandförmige Material (1) geschoben wird, angeordnet sind und daß ein Strahlenschutzblech (22) am Strahlergehäuse vorgesehen ist, das je nach Geschwindigkeit des bandförmigen Materials (1) mehr oder weniger zwischen das bandförmige Material (1) und die Strahler (20) schwenkbar ist und bei Stillstand die Strahlung vom bandförmigen Material abhält.

5. Vorrichtung nach Anspruch 1, dadurch gekennzeichnet, daß hinter der Trockeneinrichtung (4) Leitbleche (23) zur Zuführung des bandförmigen Materials (1) zu einer Zentrierwalze (24) angeordnet sind und daß die Zentrierwalze (24) gleichzeitig als Gegenwalze für ein Druckwerk (25) für einen Rückseitendruck auf der nicht lackierten Seite des bandförmigen Materials dienlich ist.

6. Vorrichtung nach Anspruch 1, dadurch gekennzeichnet, daß zum Aufwickeln des lackierten und getrockneten bandförmigen Materials (1) eine Fangspule (27) vorgesehen ist und daß die Fangspule (27) auf den Innenseiten der Flansche mit radial nach außen angeordneten Fangfedern (28) versehen ist, die zur selbsttätigen Ergreifung und Führung des bandförmigen Materials (1) um den Kern der Fangspule (27) herum, radial zum Zentrum der Fangspule (27) hin weiter zur Bandmitte vorstehen.

7. Vorrichtung nach Anspruch 1, dadurch gekennzeichnet, daß die Aufwickeleinrichtung (5) mit zwei Fangspulen (27) zur Aufwicklung des bandförmigen Materials (1) versehen ist und daß die Fangspulen (27) alternierend wechselseitig mittels einer Wechseleinrichtung (30) in eine Aufwickelposition (31) und in eine Entnahmeposition (32) verfahrbar sind.

8. Vorrichtung nach Anspruch 1, dadurch gekennzeichnet, daß die Flanschen der Leitwalze (7), der Zentrierwalze (24) und der Fangspule (27) von der Mitte aus nach beiden Seiten in der Breite verstellbar sind, so daß mit der einen Vorrichtung bandförmige Materialien (1) verschiedener Breiten verarbeitbar sind.

9. Vorrichtung nach Anspruch 1, dadurch gekennzeichnet, daß die Geschwindigkeit der Lackierung in weiten Grenzen durch Änderung der Geschwindigkeit der Auftrageeinrichtung (3) wählbar ist und die Abwikkeleinrichtung (2) durch eine Friktion bremsbar und die Aufwickeleinrichtung (5) mit einem friktionierten eigenen Antrieb versehen ist.

10. Verfahren zum vollautomatischen Lackieren von bandförmigen Materialien, insbesondere von photographischen Filmen und Papieren, dadurch gekennzeichnet, daß der Anfang des bandförmigen Materials (1) in eine Auftrageeinrichtung (3) mit einer Druckwalze (10) und einer Gegendruckwalze (11) eingelegt wird, wobei zum manuellen Einführen des bandförmigen Materials (1) zwischen den Walzen (10, 11) ein Spalt gebildet ist und nach Passieren des Bandanfangs die Walzen (10, 11) gegeneinander gepreßt werden, worauf sie das bandförmige Material (1) erfassen und zentrierend durch eine mit Ultraviolettstrahlern versehene Trockeneinrichtung zur Trocknung bzw. Aushärtung des Lackes führen und weiter durch Leitbleche (23) über eine Leitwalze (24) einer Bandfangspule (27) zuführen, die das Band fängt und zu einer Rolle aufwickelt.

## Claims

1. An apparatus for the completely automatic lacquering of strip-form materials, in particular of photographic film or paper surfaces, consisting of a least one unwinding device, a pressure device, a dryer and at least one winding up device, characterised in that the unwinding device (2) is provided with a fast running positioning device (6) for rolls of strip-form material (1), in that a pressure roller (10) and an opposing pressure roller (11) of the applicator (3) are designed in such a way that a gap is formed between the rollers (10, 11) for the manual introduction of the strip-form material (1) and after the beginning of the strip has passed through the rollers (10, 11) are pressed against each other, whereupon they push the strip-form material (1) centered through the dryer (4) and through a guide device (23) and in that the winding up device (5) is provided with at least one receiving spool (27) which receives the strip-form material (1) and winds it up.

2. An apparatus according to Claim 1, characterised in that for the waste-free lacquering of the strip-form material (1) a monitoring device (15) is arranged immediately downstream of the applicator (3) which causes the opposing pressure roller (11) to be pressed against the pressure roller (10) when the beginning of the strip-form material (1) has just passed the applicator (3).

3. An apparatus according to Claim 1, characterised in that for the centering and conveying of the strip-form material (1) the opposing pressure roller (11) of the applicator (3) is mounted in two individually movable arms (12) and springs (13) are provided on the arms (12) to press the opposing pressure roller (11) against the pressure roller (10) and in that a lifting magnet (14) is provided and can be controlled by the monitoring device (15) which keeps the rollers (10, 11) apart for the introduction of the strip-form material (1).

4. An apparatus according to Claim 1, characterised in that for the drying and curing of the lacquer ultraviolet radiators (20) are arranged in a radiator housing (19) above a drying plate (18) on which the strip-form material (1) is pushed and in that a radiation shutter (22) is provided on the radiator housing which is pivotal to a greater or lesser extent between the strip-form material (1) and the radiators (20) depending on the speed of the strip-form material (1) and keeps the radiation away from the strip-form material during a stoppage.

5. An apparatus according to Claim 1, characterised in that guide plates (23) are arranged downstream of the dryer (4) to supply the strip-form material (1) to a centering roller (24) and in that the centering roller (24) simultaneously acts as an opposing roller for a pressure mechanism (25) for a rear pressure on the unlacquered side of the strip-form material.

6. An apparatus according to Claim 1, characterised in that a collecting spool (27) is provided for winding up the lacquered and dried strip-form material (1) and in that the collecting spool (27) is provided with receiving springs (28) arranged radially outward on the interiors of the flanges, which receiving springs (28) project radially towards the centre of the collecting spool (27) further towards the centre of the strip for the automatic grasping and guidance of the strip-form material (1) round the core of the collecting spool (27).

7. An apparatus according to Claim 1, characterised in that the winding up device (5) is provided with two collecting spools (27) for winding up the strip-form material (1) and in that the collecting spools (27) can be moved alternately into a winding up position (31) and into a removal position (32) by means of a change over device (30).

8. An apparatus according to Claim 1, characterised in that the flanges of the guide roller (7), the centering roller (24) and the collecting spool (27) are adjustable in width from the centre out in both directions so that strip-form materials (1) of various widths can be processed with one apparatus.

9. An apparatus according to Claim 1, characterised in that the speed of lacquering can be selected within wide limits by altering the speed of the applicator (3) and the unwinding device (2) can be braked by a friction device and the winding up device (5) is provided with its own frictional drive.

10. A method for the completely automatic lacquering of strip-form materials, in particular of photographic films and papers, characterised in that the beginning of the strip-form material (1) is inserted into an applicator (3) with a pressure roller (10) and an opposing pressure roller (11), a gap being formed between the rollers (10,11) for the manual introduction of the strip-form material (1) and the rollers (10, 11) being pressed against each other after the beginning of the strip has passed through, whereupon the rollers (10, 11) grasp the strip-form material (1) and guide it centred through a dryer provided with ultraviolet rays to dry and cure the lacquer and then feed it through guide plates (23) via a guide roller (24) to a strip receiving spool (27) which receives the strip and winds it up into a roll.

## Revendications

1. Machine pour le laquage entièrement automatique de matières en forme de bande, notamment de surfaces photographiques en film ou papier, composée d'au moins un dispositif dérouleur, un dispositif d'impression, un dispositif de séchage et au moins un dispositif enrouleur, caractérisée en ce que le dispositif dérouleur (2) est muni d'un dispositif à emmanchement rapide (6) pour rouleaux de matière en forme de bande (1), qu'un cylindre d'impression (10) et un cylindre de contre-pression (11) du dispositif d'application (3) sont configurés de manière qu'il se forme une fente entre les cylindres (10, 11) pour l'introduction manuelle de la matière en forme de bande (1) et qu'après le passage du début de la bande, les cylindres (10, 11) soient pressés l'un contre l'autre, après quoi ils poussent la matière en forme de bande, avec effet de centrage, à travers le dispositif de séchage (4) et à travers un dispositif de guidage (23) et en ce que le dispositif enrouleur (5) est muni d'au moins une bobine preneuse (27) qui saisit et enroule la matière en forme de bande (1).

2. Machine suivant la revendication 1, caracté- risée en ce que, pour le laquage sans pertes de la matière en forme de bande (1), il est prévu un dispositif de détection (15) immédiatement en aval du dispositif d'application (3) et qui a pour effet que le cylindre de contre-pression (11) est pressé sur le cylindre d'impression (10) lorsque le début de matière en forme de bande (1) vient juste de franchir le dispositif d'application (3).

3. Machine suivant la revendication 1, caractérisée en ce que, pour le centrage et le transport de la matière en forme de bande (1), le cylindre de contre-pression (11) du dispositif d'application (3) est monté dans deux branches (12) mobiles individuellement et en ce que, sur ces branches (12) sont prévus des ressorts qui pressent le cylindre de contre-pression (11) contre le cylindre d'impression (10) et qu'il est prévu un électroaimant de levage (14) qui peut être commandé par le dispositif de détection (15) et qui maintient les cylindres (10, 11) écartés pour l'introduction de la matière en forme de bande (1).

4. Machine suivant la revendication 1, caractérisée en ce que, pour le séchage et le durcissement de la laque, il est prévu des émetteurs d'ultraviolets (20) disposés dans un boîtier d'émetteurs (19), au-dessus d'une tôle de séchage (18) sur laquelle la matière en forme de bande (1) est poussée et en ce qu'il est prévu sur le boîtier d'émetteurs une tôle de protection contre le rayonnement (22) qui, selon la vitesse de la matière en forme de bande (1), peut pivoter plus ou moins entre la matière en forme de bande (1) et les émetteurs et, pendant l'arrêt, abrite la matière en forme de bande du rayonnement.

5. Machine suivant la revendication 1, caractérisée en ce qu'en aval du dispositif de séchage (4), sont disposées des tôles déflectrices (23) destinées à acheminer la matière en forme de bande (1) à un cylindre centreur (24) et en ce que le cylindre centreur (24) sert en même temps de contre-cylindre pour un mécanisme d'impression (25) pour l'impression au verso sur la face non laquée de la matière en forme de bande.

6. Machine suivant la revendication 1, caractérisée en ce que, pour l'enroulement de la matière en forme de bande (1) laquée et séchée, il est prévu une bobine preneuse (27) et en ce que la bobine preneuse (27) est munie, sur les faces internes des joues, de ressorts preneurs (28) disposés radialement vers l'extérieur et qui, pour saisir et guider automatiquement la matière en forme de bande autour du noyau de la bobine preneuse (27), font saillie plus fortement vers le milieu de la bande lorsqu'on se dirige radialement vers le centre de la bobine preneuse (27).

7. Machine suivant la revendication 1, caractérisée en ce que le dispositif enrouleur (5) est muni de deux bobines preneuses (27) pour l'enroulement de la matière en bande (1) et en ce que les bobines preneuses (27) peuvent être amenées alternativement, en permutation, au moyen d'un dispositif de changement (30), dans une position d'enroulement (31) et dans une position d'enlèvement (32).

8. Machine suivant la revendication 1, caracté- . risée en ce que les joues du cylindre de guidage (7), du cylindre centreur (24) et de la bobine preneuse (27) peuvent être réglées en largeur, du milieu vers les deux côtés, de sorte qu'avec la même machine, on peut traiter des matières en forme de bande (1) de différentes largeurs.

9. Machine suivant la revendication 1, caractérisée en ce que la vitesse de laquage peut être choisie dans de larges limites par modification de la vitesse du dispositif d'application (3) et en ce que le dispositif dérouleur (2) peut être freiné par une friction et que le dispositif enrouleur (5) est muni d'un entraînement propre à friction.

10. Procédé pour le laquage entièrement automatique de matières en forme de bande, notamment de films et papiers photographiques, caractérisé en ce que le début de la matière en forme de bande est introduit dans un dispositif d'application (3) comprenant un cylindre d'impression (10) et un cylindre de contre-pression (11), une fente se formant entre les cylindres (10, 11) pour l'introduction manuelle de la matière en forme de bande (1) et les cylindres étant pressés l'un contre l'autre après le passage du début de la bande, après quoi ils saisissent la matière en forme de bande (1), et la font passer, avec effet de centrage, à travers un dispositif de séchage muni d'émetteurs d'ultraviolets pour le séchage ou durcissement de la laque et l'acheminent ensuite, à travers des déflecteurs (23), par l'intermédiaire d'un cylindre de guidage (24), à une bobine preneuse qui saisit la bande et l'enroule en un rouleau.
